# EUROPÄISCHE PATENTSCHRIFT

(11) **EP 0 098 927 B1**
(45) Veröffentlichungstag und Bekanntmachung des Hinweises auf die Patenterteilung: **25.10.1989**
(21) Anmeldenummer: 83104139.7
(22) Anmeldetag: 13.08.1980
(51) Int. Cl.: E04C 5/12

(54) **Vorrichtung zur Endverankerung mindestens eines als Spannglied im Spannbetonbau eingesetzten Stabes aus Faser-Verbundwerkstoff**
Device for anchoring the end of at least one rod of fibrous composite material used as a tensioning member in prestressed concrete constructions
Système pour l'ancrage d'extrémité d'au moins une barre de tension en un matériau composite fibreux dans des constructions en béton précontraint

(30) Priorität: 13.08.1979 DE 2932809; 01.09.1979 DE 2935419; 14.12.1979 DE 2950303; 19.12.1979 DE 2951015; 19.12.1979 DE 2951088
(43) Veröffentlichungstag der Anmeldung: 25.01.1984
(62) Teilanmeldung aus: 80104782.0
(73) Patentinhaber: RESTRA-Patentverwertung GmbH, D-5000 Köln 21 (DE)
(72) Erfinder: Rehm, Gallus, Prof. Dr.-Ing., D-8000 München-Pasing (DE); Franke, Lutz, Prof. Dr.-Ing., D-2105 Seevetal-2 (DE)
(74) Vertreter: Hennicke, Albrecht, Dipl.-Ing.

(56) Entgegenhaltungen:
- DE-A- 1 659 236
- DE-A- 1 958 882
- DE-A- 2 512 114
- FR-A- 1 503 134
- FR-A- 1 556 234
- FR-A- 2 311 905
- SOVIET INEVENTIONS ILLUSTRATED Woche D 28, Derwent Publications Ltd. Mechanische Abteilung, Nr. G 51 58D728

## Beschreibung

Die Erfindung betrifft eine Vorrichtung zur Endverankerung mindestens eines als Spannglied im Spannbeton dienenden Stabes aus Faserverbundwerkstoff, mit einem am Betonkörper festlegbaren Verankerungshohlkörper, in dem ein sich über einen Längenabschnitt des Stabes erstreckender, vom Stab durchsetzter Klemmkörper angeordnet ist, auf den mittels einer von einem Klemmplattenpaar gebildeten Klemmeinrichtung rechtwinklig zur Längsachse des Stabes wirkende Querdruckkräfte erzeugt werden, die eine reibungsschlüssige Verbindung zwischen Stab und Klemmkörper bzw. dem Verankerungshohlkörper herstellen.

Stäbe aus Faser-Verbundwerkstoffen - in eine Harzmatrix eingegossene Glas- oder Kohlefasern - haben in Faser-Längsrichtung eine hohe Zug- bzw. Bruchfestigkeit, die bei Glasfaser-Verbund (GV) Stäben bei ca. 1600 N/mm² liegt. Sie sind daher anstelle der üblichen Spannstähle grundsätzlich als Spannglieder im Spannbetonbau einsetzbar. Problematisch ist jedoch die Endverankerung unter hoher Vorspannung stehender GV-Spannglieder, weil deren Querdruck- und Schubfestigkeit im Vergleich zu Stahlstäben erheblich geringer ist. Von den in Verbindung mit Stahlstäben bekannten Endverankerungs-Vorrichtungen kommen daher für einen Einsatz in Verbindung mit GV-Spanngliedern allenfalls solche in Betracht, die eine reibungsschlüssige Fixierung der GV-Spannglieder in einem geeigneten Verankerungskörper, der seinerseits am Betonbauteil zugfest abgestützt bzw. verankert ist, vermitteln; solche Verankerungsvorrichtungen sind beispielsweise Keilverankerungen und Vergußverankerungen mit einem am Betonbauteil abgestützten, innen konischen Verankerungskörper, der von den Spanngliedern in Längsrichtung durchsetzt ist, die ihrerseits am Verankerungshohlkörper mittels eines im Falle der Keilverankerungen in der Regel mehrteiligen, im Falle der Vergußverankerung als einstückiger Vergußkegel ausgebildeten Klemmkörpers festgelegt sind, wobei die für die reibungsschlüssige Fixierung der GV-Spannglieder erforderliche Querpressung des Klemmkörpers und der Spannglieder selbst durch eine hinreichende Verschiebung des Klemmkörpers in Längsrichtung der Verankerung erzielt wird.

Die mit solchen Vorrichtungen erzielten Endverankerungen von GV-Spanngliedern sind aber in Anbetracht der Tatsache, daß die Beanspruchbarkeit der GV-Spannglieder aufgrund der für diese geltenden Bruchkriterien durch Spannungen in Querrichtungen und/oder Schubspannungen in Längsrichtung abnimmt, mit einer Reihe erheblicher Nachteile behaftet:

Die über die Spannglieder in die Endverankerung eingeleitete Zugbeanspruchung, die sich im allgemeinen additiv aus der den Spanngliedern erteilten Vorspannung und dem aus der Belastung des Spannbetonteils resultierenden Lastanteil zusammensetzt, verursacht eine Verschiebung des Klemmkörpers im Verankerungshohlkörper, . die ihrerseits zu ,lastabhängigen Querpressungen der Spannglieder führt. Diese Querpressungen sind im Regelfall sehr hoch und können bei GV-Stäben zu einer entscheidenden Minderung der langzeitig ertragbaren Verankerungskraft führen.

Zwar ist es grundsätzlich möglich, solche lastabhängigen Querpressungen dadurch in vernünftigen Grenzen zu halten, daß eine große Verankerungslänge der Spannglieder und innerhalb des maßgeblichen Grenz-Gleitwinkels eine möglichst steile Neigung der konischen Innenfläche des Verankerungshohlkörpers bzw. entsprechend große Keil- oder Kegelwinkel der Klemmkörper vorgesehen werden; eine solche Verankerungsvorrichtung wird dann aber, insbesondere dann, wenn sie für ein mehrere Spannglieder umfassendes Bündel ausgelegt ist, unverhältnismäßig voluminös, so daß ihr Einsatz für schlanke Bauteile problematisch wird. Die am Beginn der Verankerungsstrecke, wo die volle Längs-Zugspannung wirksam ist, auftretenden Quer- und Schubspannungsspitzen, die in Anbetracht des im Vergleich zu Stahlstäben geringeren E-Moduls der GV-Spannglieder entsprechend höher sind, sind bei GV-Stäben besonders schädlich. Es kommt hinzu, daß bei Vergußverankerungen, bei denen als Klemmkörper ein den Verankerungshohlkörper ausfüllender Vergußkegel vorhanden ist, in den die Spannglieder eingebettet sind, infolge des in der Regel auftretenden Schwindens der Vergußmasse dieser Vergußkegel der konischen Innenform des VerankerungsHohlkörpers nicht mehr ähnlich ist, da am größeren Durchmesser größere absolute Schwindbeträge auftreten als am kleineren. Dadurch werden die lastabhängigen Querpressungen an den Spanngliedern im Bereich des kleineren Durchmessers des Vergußkegels, d.h. an der Eintrittsseite der Spannglieder zusätzlich vergrößert.

Durch die DE-A-1 958 882 ist eine Endverankerung bekannt, bei der ein Bündel von flachen Stahlbändern mit dazwischen angeordneten dünnen Klemmplatten in einem Verankerungsrahmen durch zwei Keilpaare zusammengedrückt wird, die zwischen dem Bandpaket und dem Verankerungsrahmen eingeschlagen werden. Hier muß die von den Keilen erzeugte Querdruckkraft mindestens so groß sein, daß bei der vorhandenen Reibung zwischen den Bändern und Klemmplatten das Spannglied seiner Längskraft entsprechend genügend fest im Ankerrahmen eingespannt wird. Auf die Einhaltung einer Höchstklemmkraft kommt es nicht an, da Stahlbänder sehr druckfest sind und sehr hohe Klemmkräfte aushalten können.

Aufgabe der Erfindung ist es, eine Endverankerungsvorrichtung der eingangs näher erläuterten Art so auszubilden, daß Spannstäbe aus Faserverbundwerkstoffen auf einer möglichst kurzen Verankerungslänge der von Ihnen übertragenen Längskraft entsprechend sicher und schonend eingespannt werden können, ohne daß sie durch einen zu hohen Querdruck beschädigt werden.

Diese Aufgabe wird mit der Erfindung dadurch gelöst, daß eine Querdruckkraft-Begrenzungseinrichtung vorgesehen ist, die ein Grenzwertglied aufweist und mit der ein vorgebbarer Betrag der Querdruckkräfte einstellbar ist.

Diese Ausgestaltung hat den Vorteil, daß die von den Keilplatten erzeugten Querdruckkräfte auf denjenigen Betrag begrenzt werden können, dem die querpressungsempfindlichen GV-Materialien auch über lange Zeit hinweg standhalten können, der aber andererseits so hoch angesetzt werden kann, daß die Verankerungslänge verhältnismäßig kurz bleibt. Durch die Anordnung des Grenzwertgliedes ist sichergestellt, daß die Querpressung des Spanngliedes oder ggf. mehrerer Spannstäbe einen vorgegebenen, zulässigen Höchstwert nicht überschreitet.

Besonders zweckmäßig ist es, wenn die Keilplatten mit einem von der Außenseite des Verankerungshohlkörpers aus betätigbaren Spannelement parallel zur Längsrichtung des Spanngliedes gegeneinander spannbar und in ihrer Spannkraft dem Betrage nach einstellbar sind.

Der Vorteil dieser Ausgestaltung besteht darin, daß das Spannelement auch dann von der Außenseite her bequem zugänglich ist, wenn sich sein Verankerungskopf in einer Ausnehmung des Betonkörpers befindet. Durch die im Inneren des Verankerungshohlkörpers angeordnete Klemmeinrichtung wird eine genaue Einstellung und Verteilung der Klemmkraft gewährleistet. Hierbei genügt es, wenn nur ein einziges Spannelement vorgesehen ist, so daß der zur Einstellung der Klemmkraft erforderliche Arbeitsaufwand gering ist. Im übrigen wird hierdurch ein einfacher Aufbau der Vorrichtung erzielt.

Das Spannelement kann in einem Kanal der Keile angeordnet sein, und seine Spannmutter kann sich über eine Tellerfederanordnung gegen die Keilplatten abstützen, so daß selbsttätig eine Nachspannung erfolgt.

Wenn flachstabförmige Spannglieder verwendet werden, ist es zweckmäßig, wenn der Hohlkörper einen rechtwinklig-viereckigen Querschnitt hat und die Spannglieder zwischen Klemmplatten angeordnet sind, die fläche Längsnuten haben, deren lichte Weite der Breite der Spannglieder entspricht, und wobei die Summe der Nuttiefen etwas kleiner ist als die Dicke der Spannglieder.

Besonders vorteilhaft ist eine weitere Ausgestaltung der Erfindung, bei der die flachstabförmigen Spannglieder auch an ihren Längskanten von den Klemmplatten umschlossen werden, wodurch einer Auffaserung der Spannglieder an ihren Längskanten entgegengewirkt wird.

Wenn der Hohlkörper eine rechtwinklig-viereckige Querschnittsform aufweist, ist es auch möglich, mit Hilfe von zwei Keilplattenanordnungen Querpressungen in zwei zueinander senkrechten Richtungen zu erzielen. Hierdurch können Spannglieder mit quadratischem Querschnitt gleichmäßig auf vier paarweise einander gegenüberliegenden Seiten eingespannt werden.

Um zwischen den Spannstäben einerseits und den Klemmkörpern andererseits eine hohe Reibung zu erzielen, ist es zweckmäßig, wenn zwischen den Spanngliedern mit vorzugsweise glatter Oberfläche und an diesen angreifenden Klemmkörpern aus festem Material eine dünne Lage aus feinkörnigem, an einem dünnen Träger haftenden, vorzugsweise einseitig auf diesen aufgebrachten Korundsplitt vorgesehen ist.

Weitere Einzelheiten und Merkmale der Erfindung ergeben sich aus der nachfolgenden Beschreibung von Ausführungsbeispielen anhand der Zeichnung. Es zeigen:
Fig. 1 eine zur Endverankerung flachstabförmiger Spannglieder geeignete erste Ausführungsform einer erfindungsgemäßen Vorrichtung, mit gegeneinander verspannbaren Keilplatten und an der Stirnseite des Verankerungshohlkörpers außen abgestützten Klemmplatten, in einem Schnitt längs der vertikalen Längsmittelebene der Vorrichtung,
Fig. 2 eine Stirnansicht der Vorrichtung nach Fig.1,
Fig. 3 das innere Ende einer der Vorrichtung nach Fig. 1 weitgehend analogen zweiten Ausführungsform der Erfindung, in einem Teillängsschnitt und
Fig. 4 eine dritte Ausführungsform der Erfindung in einer der Fig. 2 entsprechenden Darstellung.

Die in den Zeichnungen dargestellten Verankerungsvorrichtungen werden im folgenden mit speziellem Bezug auf ihren Einsatz zur dauernden Endverankerung von Spanngliedern aus Faser- Verbundwerkstoffen im Spannbetonbau erläutert; sie können aber auch, z. B. in Verbindung mit üblichen Spannpressen, als beweglich angeordnete Ziehköpfe Verwendung finden, mit denen die Spanngliedenden zum Erzeugen der erforderlichen Vorspannung nur über einen relativ kurzen Zeitraum gehalten werden müssen.

Die Fig. 1 und 2 zeigen eine erfindungsgemäße Endverankerungsvorrichtung 10 für drei flachstabförmige Spannglieder 11 - 13 aus GlasfaserVerbundwerkstoff, die parallel zueinander in vertikalem Abstand übereinander angeordnet sind. Die Spannglieder durchsetzen einen Verankerungshohlkörper 14 mit quadratischem 4 x 4 cm² -Querschnitt in Längsrichtung.

Der Hohlkörper 14 ist in einer nach außen offenen, zylindrischen Vertiefung 16 eines Betonkörpers 17 angeordnet und stützt sich mit einem Flansch 18 an der die Öffnung der Vertiefung 16 umgebenden Außenfläche 19 des Betonkörpers 17 ab. Der zwischen dem Hohlkörper 14 und den Wänden der Vertiefung 16 verbleibende Hohlraum ist mit Beton oder einer anderen geeigneten Vergußmasse verpreßt.

Im Inneren des Hohlkörpers sind die Spannglieder 11 - 13 zwischen Klemmplatten 20 - 23 aus Stahl oder Aluminium angeordnet, deren Dicke zwischen den Spanngliedern 11 - 13 deren vertikalem Abstand entspricht und deren Breite geringfügig kleiner ist als die lichte Weite des Hohlkörpers 14. Es sind insgesamt vier Klemmplatten 20 - 23 vorgesehen, die mit den Spanngliedern 11 - 13 einen sandwich-artigen Stapel bilden, derart, daß jedes Spannglied zwischen zwei Klemmplatten angeordnet ist, wobei dieser Stapel mit seiner untersten Klemmplatte 20 am unteren Querschenkel 24 des Hohlkörpers 14 abgestützt ist. Die Klemmplatten 20 - 23 haben an ihren aus dem Hohlkörper 14 austretenden Endabschnitten seitlich abstehende, im Querschnitt etwa hammerkopfförmige Flanschstücke 28, die an den äußeren Stirnflächen der vertikalen Profilschenkel 26 und 27 des Hohlkörpers 14 unmittelbar anliegen und die Klemmplatten 20 - 23 gegen Längsverschiebung in Zugrichtung der Spannglieder 11 - 13 sichern.

Zwischen der obersten Klemmplatte 23 und dem oberen Querschenkel 29 des Hohlkörpers 14 sind zwei Keilplatten 30 und 31 angeordnet, die zwischen den vertikalen Profilschenkeln 26 und 27 in Längsrichtung des Hohlkörpers 14 verschiebbar geführt und mittels eines Spannelements 32 gegeneinander spannbar sind, mit dem eine in Längsrichtung des Hohlkörpers wirksame Vorspannung definierten Betrages einstellbar ist und weitestgehend konstant gehalten werden kann.

Das Spannelement 32 ist als Zuganker ausgebildet und trägt an seinem einen, stirnseitigen Ende eine Spannmutter 33 und an seinem anderen, inneren Ende einen Ankerkopf 34, der an der nach innen gerichteten Rückenfläche 36 der einen Keilplatte 31 abgestützt ist. Zwischen der Spannmutter 33 und der nach außen gerichteten Rückenfläche 38 der anderen Keilplatte 30 sind eine oder mehrere Tellerfedern 37 und Unterlagplatten 39 bzw. 40 angeordnet. Der als runder Stahlstab ausgebildete Schacht 41 des als Spannelement dienenden Zugankers 32 verläuft in einem zentralen Kanal 44, der durch Längsnuten in den aneinander anliegenden Keilflächen 43 bzw. 42 der Keilplatten 30 bzw. 31 gebildet ist.

Die von dem Spannelement 32 in axialer Richtung ausgeübte Spannkraft, deren Betrag durch die Vorspannung der Tellerfedern 37 sehr genau vorgegeben werden kann, erzeugt durch die Keilplatten 30 und 31 eine Querpressung, die auf den Klemmplatten-Spannglied-Stapel wirkt und die gleichmäßig über die eingespannte Fläche der Spannglieder 11 - 13 verteilt ist. Um eine reibungsschlüssige Verankerung der Spannglieder 11 - 13 zwischen den Klemmplatten 20 - 23 und über diese am Verankerungshohlkörper 14 zu erreichen, ist eine Klemmlänge von ca. 25 cm erforderlich und eine Querpressung von ca. 30 - 35 N/mm², ein Wert, der sich mit dem Spannelement 32 und den Keilplatten 30, 31 ohne Schwierigkeiten erreichen läßt. Um die aus FaserVerbundwerkstoff bestehenden Spannglieder gegen ein unter Lasteinwirkung und Querpressung vorzugsweise von ihren Längskanten ausgehendes mögliches Auffasern zu schützen, sind die Spannglieder 11 - 13 sehr genau in fläche Längsnuten 46 der Klemmplatten 20 - 23 eingepaßt, so daß die Spannglieder 11 - 13 auch an ihren schmalen Längsflächen von den Klemmplatten 20 - 23 umschlossen sind (Fig. 4).

In Fig. 3 ist eine andere Ausführungsform gezeigt, bei der der Verankerungskörper 14 an seiner Innenseite, wo die Spannglieder 11 - 13 in ihn eintreten, mit einer angeschweißten, am Betonkörper 17 unmittelbar anliegenden Bodenplatte 47 abgeschlossen ist, an deren Innenseite sich nunmehr die Klemmplatten 20 - 23 abstützen. Die Eintragung der Spannzugkräfte in den Betonkörper 17 erfolgt hierbei im wesentlichen über die Bodenplatte 47. Bei der Vorrichtung nach Fig. 3 ist es deshalb nicht erforderlich, die Klemmplatten an ihrer Außenseite mit Flanschstücken 28 zu versehen. Für die Spannglieder 11 - 13 sind in der Bodenplatte 47 Durchtrittsöffnungen 48 vorgesehen, deren lichte Weite und Höhe zweckmäßigerweise etwas größer ist als die Breite und Dicke der Spannglieder 11 - 13, damit diese beim Zusammenpressen des Klemmplatten-Spannglieder-Stapels nicht beschädigt werden können. Die Anordnung der Keilplatten 30 und 31 und des Spannelements 32 kann dieselbe sein wie bei der Vorrichtung gemäß Fig. 1; es ist aber auch möglich, den Ankerkopf 34 des Spannelements 32 an der dem Beton zugewandten Seite der Bodenplatte 47 abzustützen, wie dies in strichlierten Linien angedeutet ist. In diesem Fall muß dann die Ausnehmung im Betonkörper entweder eine etwas größere Tiefe haben oder es muß, wie ebenfalls gestrichelt angedeutet, zur Aufnahme des Verankerungskopfes 34 eine zusätzliche, kleine Vertiefung 49 vorgesehen sein.

Die anhand der Fig. 3 erläuterte Abstützung der Klemmplatten 20 - 23 an der Innenseite der Bodenplatte 47 des Hohlkörpers 14 eignet sich besonders in Verbindung mit der in Fig. 4 dargestellten End-Verankerungsvorrichtung 50 für die Verankerung von Spanngliedern 51 und 52, die einen quadratischen Querschnitt von ca. 6 x 6 mm² haben. Der Verankerungshohlkörper 53 hat einen rechteckigen Hohlraum, der von vertikalen Profilschenkeln 54 und 56 und horizontalen Profilschenkeln 57 und 58 begrenzt wird. Die Spannglieder 51 und 52 sind in zwei Gruppen von je 10 Spanngliedern aufgeteilt, die zwischen horizontalen Klemmplatten 59 - 62, hochkant stehenden Klemmstäben 63 und einer hochkant stehenden Klemmplatte 64 sowie dem dieser gegenüberliegenden Profilschenkel 54 und den horizontalen Profilschenkeln 57 und 58 des Verankerungshohlkörpers 53 angeordnet sind. Zur Erzeugung der für die reibungsschlüssige Verankerung der Spannglieder 51 und 52 erforderlichen Klemmkräfte sind zwei Keilplatten-Paare 66 und 67 und diese beaufschlagende, auf definierte Vorspannung einstellbare Spannelemente 68 bzw. 69 vorgesehen, deren Ausbildung und Anordnung derjenigen der Keilplattenanordnung 30, 31 und des Spannelements 32 nach den Fig. 1 und 2 entsprechen. Mit der einen, zwischen den inneren horizontalen Klemmplatten 60 und 61 abgestützten Keilplattenanordnung 66 wird eine Querpressung in vertikaler Richtung erzielt, während mit der anderen, zwischen der vertikalen Klemmplatte 64 und dem in Fig. 4 rechten vertikalen Profilschenkel 56 angreifenden Keilplatten-Anordnung 67 eine Querpressung der Spannglieder 51 und 52 in horizontaler Richtung erzielt wird.

## Patentansprüche

1. Vorrichtung (10) zur Endverankerung mindestens eines als Spannglied im Spannbetonbau dienenden Stabes (11 bzw. 12 bzw. 13) aus Faserverbundwerkstoff, mit einem am Betonkörper (17) festlegbaren Verankerungshohlkörper (14), in dem ein sich über einen Längenabschnitt des Stabes erstreckender, vom Stab durchsetzter Klemmkörper (20, 21 bzw. 21, 22 bzw. 22, 23) angeordnet ist, auf den mittels einer von einem Keilplattenpaar (30, 31) gebildeten Klemmeinrichtung rechtwinklig zur Längsachse des Stabes wirkende Querdruckkräfte erzeugt werden, die eine reibungsschlüssige Verbindung zwischen Stab und Klemmkörper bzw. dem Verankerungshohlkörper herstellen, dadurch gekennzeichnet, daß eine Querdruckkraft-Begrenzungseinrichtung (32 bis 34) vorgesehen ist, die ein Grenzwertglied (37) aufweist und mit der ein vorgebbarer Betrag der Querdruckkräfte einstellbar ist.

2. Vorrichtung nach Anspruch 1 dadurch gekennzeichnet, daß die Keilplatten (30, 31) mit einem von der Außenseite des Verankerungshohlkörpers (14) aus betätigbaren Spannelement (32) parallel zur Längsrichtung des Spanngliedes (11 bis 13) gegeneinander spannbar und in ihrer Spannkraft dem Betrage nach einstellbar sind.

3. Vorrichtung nach Anspruch 2, dadurch gekennzeichnet, daß die aneinander anliegenden Keilflächen (43, 42) der Keilplatten (30, 31) mit einander gegenüberliegenden rillenförmigen Ausnehmungen versehen sind, die einen in Längsrichtung der Vorrichtung (10) verlaufenden Kanal (44) begrenzen, in dem der Schaft (41) eines als Spannelement (32) dienenden Zugankers verläuft, der sich mit einem Ankerkopf (34) an der Rückenfläche (36) der einen Keilplatte (31) abstützt und eine Spannmutter (33) aufweist, die sich über eine Tellerfederanordnung (37) an der Rückenfläche (38) der anderen Keilplatte (30) abstützt.

4. Vorrichtung nach Anspruch 2 oder 3 für mindestens ein flachstabförmiges Spannglied, dadurch gekennzeichnet, daß das Spannglied (11 bis 13) zwischen Klemmplatten (20 bis 23) angeordnet ist, die fläche Längsnuten (46) haben, deren lichte Weite der Breite des Spanngliedes (11 bis 13) entspricht, wobei die Summe der Nuttiefen etwas kleiner ist als die Dicke des Spanngliedes.

5. Vorrichtung nach Anspruch 4, dadurch gekennzeichnet, daß die Klemmplatten (20 bis 23) an der Austrittsseite des Spanngliedes (11 bis 13) mit die äußere Stirnkante des Hohlkörpers (14) übergreifenden hammerkopfförmigen Anker-Flanschstücken (28) zur Lasteintragung in den Hohlkörper (14) versehen sind.

6. Vorrichtung nach Anspruch 4 oder 5, dadurch gekennzeichnet, daß die flachstabförmigen Spannglieder (51, 52) an ihren Längskanten von Klemmplatten (63) umschlossen werden und von einem seitlich angeordneten Keilplattenpaar (67) zusammendrückbar sind.

7. Vorrichtung nach je einem der vorhergehenden Ansprüche, dadurch gekennzeichnet, daß zwischen Spanngliedern (11 bis 13; 51, 52) mit vorzugsweise glatter Oberfläche und an diesen angreifenden Klemmkörpern (20 bis 22; 59 bis 63) aus festem Material eine dünne Lage aus feinkörnigem, an einem dünnen Träger haftenden, vorzugsweise einseitig auf diesen aufgebrachten Korundsplitt vorgesehen ist.

## Claims

1. Apparatus (10) for the end anchorage of at least one bar (11 or 12 or 13) serving as a prestressing member in prestressed-concrete construction and made of a fibre composite, comprising a hollow anchoring body (14) which can be secured to the concrete body (17) and in which there is arranged a clamping body (20, 21 or 21, 22 or 22, 23) which extends over a length section of the bar and through which the bar penetrates, on which clamping body (20, 21 or 21, 22 or 22, 23) transverse compressive forces, acting at right angles to the longitudinal axis of the bar, are produced by means of a clamping device formed by a wedge-plate pair (30, 31), which transverse compressive forces make a frictional connection between bar and clamping body or the hollow anchoring body, characterized in that a device (32 to 34) for limiting transverse compressive forces is provided which has a limit- value member (37) and with which a predeterminable magnitude of the transverse compressive forces can be set.

2. Apparatus according to claim 1, characterized in that the wedge-plates (30, 31), with a tightening element (32) which can be actuated from outside the hollow anchoring body (14), can be tightened against one another parallel to the longitudinal direction of the prestressing member (11 to 13) and are adjustable in the magnitude of their tightening force.

3. Apparatus according to claim 2, characterized in that the wedge surfaces (43, 42) of the wedge plates (30, 31) which bear against one another are provided with groove-shaped recesses which are located opposite one another and define a channel (44) which runs in the longitudinal direction of the apparatus (10) and in which the shank (41) of an anchoring rod serving as a tightening element (32) runs, which anchoring rod, with an anchor head (34), is supported against the rear face (36) of one wedge plate (31) and has a tightening nut (33) which is supported against the rear face (38) of the other wedge plate (30) via a disc-spring arrangement (37).

4. Apparatus according to claim 2 or 3 for at least one flat-bar-shaped prestressing member, characterized in that the prestressing member (11 to 13) is arranged between clamping plates (20 to 23) which have flat longitudinal grooves (46) whose clear width corresponds to the width of the prestressing member (11 to 13), the sum of the groove depths being slightly less than the thickness of the prestressing member.

5. Apparatus according to claim 4, characterized in that the clamping plates (20 to 23), on the exit side of the prestressing member (11 to 13), are provided with hammer-head-shaped anchor flange pieces (28), overlapping the outer front edge of the hollow body (14), for applying load to the hollow body (14).

6. Apparatus according to Claim 4 or 5, characterized in that the flat-bar-shaped prestressing members (51, 52) are enclosed at their longitudi- na1 edges by clamping plates (63) and can be compressed by a laterally arranged wedge-plate pair (14).

7. Apparatus according to any one of the preceding claims, characterized in that a thin layer of fine-grained corundum chips, adhering to a thin backing and preferably applied to the latter on one side, is provided between prestressing members (11 to 13; 51, 52) having a preferably smooth surface and clamping bodies (20 to 22; 59 to 63) acting on these prestressing members (11 to 13; 51, 52) and made of a firm material.

## Revendications

1. Dispositif (10) pour l'ancrage de l'extrémité d'au moins une barre (11 ou 12 ou 13) en matériau composite fibreux servant d'organe de tension dans les constructions en béton précontraint, avec un corps creux d'ancrage (14) qui peut être fixé en position sur le corps en béton (17) et dans lequel est disposé un corps de serrage (20, 21 ou 21, 22 ou 22, 23) s'étendant sur une partie de là longueur de la barre et traversé par la barre, corps de serrage sur lequel sont produites, au moyen d'un dispositif de serrage formé par une paire de plaques de coincement (30, 31), des forces de pression transversales agissant perpendiculairement à l'axe longitudinal de la barre, qui réalisent un assemblage par adhérence entre la barre et le corps de serrage ou encore le corps creux d'ancrage, caractérisé en ce qu'il est prévu un dispositif limiteur de force de pression transversale (32 à 34), qui présente un organe de fixation de seuil (37), et avec lequel il est possible de régler une valeur allouable des forces de pression transversales.

2. Dispositif selon la revendication 1, caractérisé en ce que les plaques de coincement (30, 31) peuvent être tendues l'une par rapport à l'autre parallèlement à la direction longitudinale de l'organe de tension (11 à 13) à l'aide d'un élément de tension (32) actionnable à partir du côté extérieur du corps creux d'ancrage (14), et en ce que la valeur de leur force de tension peut être réglée.

3. Dispositif selon la revendication 2, caractérisé en ce que les faces de coincement (43, 44) des plaques de coincement (30, 31) qui sont appliquées l'une contre l'autre sont munies d'évidements en forme de gorges en vis-à-vis, qui délimitent un canal (44) s'étendant dans le sens longitudinal du dispositif (10) et dans lequel s'étend la tige (41) d'un tirant d'ancrage servant d'élément de tension (32), qui s'appuie par une tête d'ancrage (34) contre la face arrière (36) d'une des plaques de coincement (31), et qui présente un écrou de tension (33) qui s'appuie par l'intermédiaire d'un ensemble de rondelles- ressorts (37) contre la face arrière (38) de l'autre plaque de coincement (30).

4. Dispositif selon la revendication 2 ou 3 pour au moins un organe de tension en forme de barre plate, caractérisé en ce que l'organe de tension (11 à 13) est disposé entre des plaques de serrage (20 à 23) qui possèdent des rainures longitudinales plates (46) dont la largeur intérieure correspond à la largeur de l'organe de tension (11 à 13), la somme des profondeurs des rainures étant légèrement inférieure à l'épaisseur de l'organe de tension.

5. Dispositif selon la revendication 4, caractérisé en ce que les plaques de serrage (20 à 23) sont munies sur le côté de sortie de l'organe de tension (11 à 13), en vue de l'introduction de la charge dans le corps creux (14), de brides d'ancrage (28) en forme de têtes de marteaux qui recouvrent le bord frontal extérieur du corps creux (14).

6. Dispositif selon la revendication 4 ou 5, caractérisé en ce que les organes de tension en forme de barres plates (51, 52) sont entourés sur leurs bords longitudinaux par des plaques de serrage (63), et peuvent être comprimés par une paire de plaques de coincement (67) disposée latéralement.

7. Dispositif selon l'une quelconque des revendications précédentes, caractérisé en ce qu'il est prévu, entre des organes de tension (11 à 13; 51, 52) à surface de préférence lisse, et sur des corps de serrage (20 à 22; 59 à 63) en matériau résistant qui agissent sur ces organes de tension, une mince couche de corindon granulaire qui adhère sur un support mince et qui est de préférence appliquée sur un côté de ce support.
